# EUROPÄISCHE PATENTSCHRIFT

(11) **EP 0 099 482 B1**
(45) Veröffentlichungstag und Bekanntmachung des Hinweises auf die Patenterteilung: **01.10.1986**
(21) Anmeldenummer: 83106104.9
(22) Anmeldetag: 22.06.1983
(51) Int. Cl.: D01G 15/02, D01G 21/00, D01G 15/46

(54) **Krempel zur Vliesherstellung aus Faserstoffen**
Carding machine
Machine de cardage

(30) Priorität: 29.06.1982 DE 3224118
(43) Veröffentlichungstag der Anmeldung: 01.02.1984
(73) Patentinhaber: Spinnbau GmbH, D-28777 Bremen (DE)
(72) Erfinder: Schmiedgen, Hans, D-2820 Bremen 70 (DE); Bernhardt, Siegfried, D-2820 Bremen 71 (DE); Strobl, Otto, D-2820 Bremen 70 (DE); Menzel, Dietrich, D-2820 Bremen 70 (DE)
(74) Vertreter: Goddar, Heinz J., Dr.

## Beschreibung

Die Erfindung betrifft eine Krempel zu Vliesherstellung aus Fasermaterial mit mindestens einer Einzugswalze, einer zu dieser gleichsinnig laufenden Vorwalze, mindestens einer gegensinnig zur Vorwalze und mit geringem Verzug laufenden Hauptwalze und mit dieser zusammenwirkenden Arbeiter- und Wenderwalzen, wobei der Hauptwalze bzw. jeder Hauptwalze eine Wirrvlieseinrichtung nachgeschaltet ist, die eine mit der Hauptwalze gleichsinnig laufende Wirrwalze aufweist.

Eine Krempel der vorstehend beschriebenen Art ist aus « Melliand Textilberichte 6/1969, S. 625 ff. bekannt. Bei dieser Vorrichtung besteht die Wirrvlieseinrichtung aus einer Wirrwalze, die gleichsinnig zur Hauptwalze läuft und als wesentliches Element eine in Bild 4 der vorgenannten Literaturstelle erkennbare Läufergruppe aufweist, wobei die Wirrvliesbildung durch die kombinierte Wirkung der Hauptwalze, der Wirrwalze und der Läufergruppe hervorgerufen wird. Derartige Läufergruppen haben den Nachteil, daß durch sie erfahrungsgemäß die Produktionsgeschwindigkeit gattungsgemäßer Krempeln merklich herabgesetzt wird. Dieser Effekt beruht darauf, daß die Relativgeschwindigkeit zwischen Hauptwalze und Wirrwalze an der Kardierlinie nicht in dem für eine hohe Produktionsgeschwindigkeit an sich erwünschten Ausmaß angehoben werden kann, da dann die Läufergruppe wie eine Bremse wirken und hierdurch eine minderwertige Florqualität herrufen würde.

Zur Erzielung höherer Produktionsgeschwindigkeiten ist es bereits bekannt, bei Wirrvliesen die sogenannte Stauchtechnik anzuwenden, wobei am Ausgang der Krempel spezielle Stauchwalzen angebracht werden, die beim Stauchen des Flores unter gleichzeitiger Gewichtserhöhung desselben eine Umorientierung der Fasern bewirken. Das Ergebnis dieses Stauchvorganges befriedigt jedoch nicht immer, insbesondere nicht im Hinblick auf die angestrebte Längs- und Querfestigkeit, die möglichst 1 : 1 betragen soll.

Der Erfindung liegt die Aufgabe zugrunde, unter Vermeidung der vorbeschriebenen Nachteile der alternativ versuchsweise entwickelten Stauchtechnik bei einer Krempel der gattungsgemäßen Art einen guten Kardiereffekt zu erzielen und die Gleichmäßigkeit sowie die Querfestigkeit des Faservlieses, welches erzeugt werden soll, weiter zu verbessern, wobei höhere Produktionsgeschwindigkeiten erzielbar sein sollen.

Erfindungsgemäß wird diese Aufgabe dadurch gelöst, daß die Wirrvlieseinrichtung ausschließlich aus der mit einem Verzug im Bereich zwischen 1 und 2, bezogen auf die Hauptwalze laufenden Wirrwalze besteht ; daß zwischen der Einzugswalze und der Vorwalze ein Verzug im Bereich zwischen 100 und 200 vorgesehen ist ; und daß zwischen der Vorwalze und der Hauptwalze ein Verzug im Bereich zwischen 1 und 2 vorhanden ist.

Besonders bevorzugte Ausführungsformen der Erfindung sind Gegenstand der Unteransprüche.

Der Verzug zwischen Einzugswalze und der Vorwalze kann zwischen 100 und 200 betragen, bevorzugt ist ein Wert von etwa 150. Der Verzug zwischen Vorwalze und erster Hauptwalze bzw. Hauptwalzen und der bzw. den Wirrwalzen liegt dagegen zwischen 1 und 2, wobei hier der Bereich von etwa 1,1 bevorzugt ist.

Bei einer Ausführungsform sind die Arbeiterwalzen vor den zugehörigen Wenderwalzen angeordnet. Arbeiter- und Wenderwalzen können insbesondere einen gleichgroßen Durchmesser aufweisen.

Der Erfindung liegt die überraschende Erkenntnis zugrunde, daß es gelingt, die vorstehend angegebene Aufgabe perfekt zu lösen, wenn die bislang in der Fachwelt als unerläßlich angesehene Läufergruppe der Wirrvlieseinrichtung bzw. die Staucheinrichtung weggelassen werden. Die erfindungsgemäße Krempel ermöglicht die Herstellung eines qualitativ hochwertigen Flores mit desorientiertem Faserverband, wobei beispielsweise mit einem Florgewicht von 22 bis 24 g/m² bei einer Produktionsgeschwindigkeit von mindestens 100 m/Min. gearbeitet werden kann, entsprechend etwa einer Verdreifachung der Produktionsgeschwindigkeit gegenüber der gattungsgemäßen Krempel.

Nachstehend ist die Erfindung anhand von Ausführungsbeispielen unter Bezugnahme auf die Zeichnung erläutert. Es zeigt :
Figur 1 eine schematische Darstellung der Anordnung der Walzen bei einem ersten Ausführungsbeispiel ; und
Figur 2 eine Darstellung eines zweiten Ausführungsbeispiels mit nur einer Abnehmerwalze.

Fig. 1 verdeutlicht, wie das Fasermaterial (Strich-Punkt-Linie) in einer Einzugsmulde 10 unter der Einzugswalze 1, welche mit radial stehenden Haken versehen-ist, der Vorwalze 2 zugeführt wird. Die Vorwalze 2 ist mit einer in Drehrichtung geneigt ausgerichteten Sägezahngarnitur ausgerüstet, sie dreht sich zu der Einzugswalze 1 in Gegenrichtung. Das Fasermaterial wird der ersten Hauptwalze 3 zugeführt, welche zu der Vorwalze 2 gegensinnig läuft und mit einer in Drehrichtung gerichteten Sägezahngarnitur ausgestattet ist. Das Fasermaterial wird dann auf dem Umfang der ersten Hauptwalze 3 zu der Arbeiterwalze 4 gefördert, welche zu der ersten Hauptwalze 3 gegensinnig läuft und mit einer gegen ihre Drehrichtung gerichteten Sägezahngarnitur versehen ist. Das Fasermaterial wird sodann von einer Wenderwalze 5 übernommen, welche zu der Arbeiterwalze 4 gegensinnig läuft und mit einer in Gegenrichtung gerichteten Sägezahngarnitur ausgestattet ist. Von dieser Wenderwalze 5 wird das Fasermaterial wieder von der ersten Hauptwalze 3 zugeführt, bis ein weiteres Arbeiter- und Wenderwalzenpaar 6, 7 eine erneute Kardierung und Rückübertragung bewirkt. Das Fasermaterial wird sodann von der ersten Hauptwalze 3 einer ersten Wirrwalze 8 übertragen, welche mit der ersten Hauptwalze 3 gleichsinnig läuft und mit einer in Drehrichtung gerichteten Sägezahngarnitur versehen ist. Von dieser ersten Wirrwalze 8 wird das Fasermaterial sodann einer der ersten Hauptwalze 3 entsprechenden zweiten Hauptwalze 9 zugeführt, welche im Ausführungsbeispiel mit lediglich einem Arbeiter-Wenderwalzen-Paar 10, 11 zusammenwirkt und das Fasermaterial sodann einer der ersten Wirrwalze 8 entsprechenden zweiten Wirrwalze 12 übergibt. Von dieser zweiten Wirrwalze 12 wird das Material einer oberen und einer unteren Abnehmerwalze 13, 18 zugeführt, welche zu der zweiten Wirrwalze 12 gegensinnig laufen und mit einer gegen ihre Drehrichtung gerichteten Sägezahngarnitur ausgestattet sind. Das Vlies wird schließlich über Drei-Walzen-Abzüge 16, 21 aus der Krempel herausgeführt. Bei dem Ausführungsbeispiel von Fig. 2 sind lediglich eine Abnehmerwalze 18 sowie ein Drei-Walzen-Abzug 21 vorgesehen.

Die erfindungsgemäße Anordnung der Walzen ermöglicht es, zwischen Vorwalze 2 und Einzugswalze 1 mit einem relativ hohen Verzug - im Ausführungsbeispiel beträgt er 150 - zu arbeiten. Versuche haben gezeigt, daß bei einem derart hohen Verzug das Fasermaterial schonend aufgelöst werden kann. Durch die relativ hohe Drehgeschwindigkeit bereits der Vorwalze 2 kann der Verzug zwischen den Hauptwalzen 3, 9 und den Wirrwalzen 8, 12 gering, nämlich im Bereich nur wenig über 1, gehalten werden. Ein derart geringer Verzug bewirkt ein schonendes Übertragen des Fasermaterials von Walze zu Walze. Dabei wird trotz der nur geringen Geschwindigkeitsdifferenzen zwischen Haupt- (3, 9) und Wirrwalzen (8, 12) durch das gegensinnige Laufen benachbarter Walzen ein guter Kardiereffekt erreicht. Dabei bewirkt die Gegenläufigkeit benachbarter Walzen insbesondere, daß eine hohe Querfestigkeit des herzustellenden Vlieses erreicht wird.

Das Nachschalten der zugehörigen Arbeiterwalze 4, 6, 10 gegenüber der zugehörigen Wenderwalze 5, 7, 11 und der gleichgroße Durchmesser beider Walzen bewirken, daß die Fasern im näheren Bereich der Hauptwalze 3, 9 verbleiben und somit ein relativ geringer Faserflug oberhalb von Arbeiter- und Wenderwalzen auftreten. In der Zeichnung ist weiter anhand einer gestrichelten Linie verdeutlicht, wie unzureichend kardiertes Material von der Wirrwalze 12 über die zweite Hauptwalze 9, und die erste Wirrwalze 8 auf die erste Hauptwalze 3 zurückgeführt wird, so daß dieses Material erneut zwischen den Hauptwalzen und den Arbeiterwalzen kardiert und in Flußrichtung getragen werden kann.

Es versteht sich, daß bei der erfindungsgemäßen Anordnung der Abstand der Walzen zueinander jeweils eingestellt werden kann.

## Patentansprüche

1. Krempel zur Vliesherstellung aus Fasermaterial mit mindestens einer Einzugswalze (1), einer zu dieser gleichsinnig laufenden Vorwalze (2), mindestens einer gegensinnig zur Vorwalze und mit geringem Verzug hierzu laufenden hauptwalze (3) und mit dieser zusammenwirkenden Arbeiter- und Wenderwalzen (4, 5, 6, 7), wobei der Hauptwalze (3) bzw. jeder Hauptwalze (3, 9) eine Wirrvlieseinrichtung nachgeschaltet ist, die eine mit der Hauptwalze (3, 9) gleichsinnig laufende Wirrwalze (8, 12) aufweist, dadurch gekennzeichnet, daß die Wirrvlieseinrichtung auschließlich aus der mit einem Verzug im Bereich zwischen 1 und 2, bezogen auf die Hauptwalze (3, 9), laufenden Wirrwalze (8, 12) besteht ; daß zwischen der Einzugswalze (1) und der Vorwalze (2) ein Verzug im Bereich zwischen 100 und 200 vorgesehen ist; und daß zwischen der Vorwalze (2) und der Hauptwalze (3, 9) ein Verzug im Bereich zwischen 1 und 2 vorhanden ist.

2. Krempel nach Anspruch 1, dadurch gekennzeichnet, daß der Verzug zwischen Einzugswalze (1) und Vorwalze (2) etwa 150 beträgt.

3. Krempel nach Anspruch 1 oder 2, dadurch gekennzeichnet, daß der Verzug zwischen Vorwalze (2) und erster Hauptwalze (3) und zwischen Hauptwalze (3, 9) und Wirrwalze (8, 12) etwa 1,1 beträgt.

4. Krempel nach einem der vorangehenden Ansprüche, dadurch gekennzeichnet, daß Arbeiterwalze (4, 6, 10) und Wenderwalze (5, 7, 11) einen gleichgroßen Durchmesser aufweisen.

## Claims

1. A rando webber having : at least one feed roll (1) ; a licker-in roll (2) rotating to the same hand as the feed roll (1) ; at least one large cylinder (3) rotating in the opposite direction to the licker-in roll (2) and producing a reduced draught relatively thereto ; and clearer and reversing rolls (4-7) co-operating with the large cylinder (3), a rando webber facility being disposed after the large cylinder (3) or after each large cylinder (3, 9) and having a rando cylinder (8, 12) rotating to the same hand as the large cylinder (3, 9), characterised in that the rando webber facility comprises solely the rando cylinder (8, 12) which runs, as referred to the large cylinder (3, 9), with a draught in the zone between 1 and 2 ; a draught in the range between 10Q and 200 in provided between the feed roll (1) and licker-in roll (2) ; and a draught in the range between 1 and 2 is present between the licker-in roll (2) and the large cylinder (3, 9).

2. A webber according to claim 1, characterised in that the draught between the feed roll (1) and the licker-in roll (2) is approximately 150".

3. A webber according to claim 1 or 2, characterised in that the draught between the licker-in roll (2) and the first large cylinder (3) and between the large cylinder (3, 9) and the rando webbing cylinder (8, 12) is approximately 1.1.

4. A webber according to any of the previous claims, characterised in that any clearer roll (4, 6, 10) and any reversing roll (5, 7, 11) are of the same diameter.

## Revendications

1. Carde pour la production de voile de matière fibreuse, comportant au moins un cylindre alimentaire (1), un petit tambour (2) tournant dans le même sens que celui-ci, au moins un grand tambour (3) tournant en sens inverse de ce petit tambour et avec un faible étirage par rapport à lui, et des travailleurs et des débourreurs (4, 5, 6, 7) coopérant avec ce grand tambour, un dispositif pour voile à fibres non orientées étant prévu après le grand tambour (3) ou chaque grand tambour (3, 9), dispositif qui comporte un emmêleur (8, 12) tournant dans le même sens que le grand tambour (3, 9), caractérisé par le fait que le dispositif pour voile à fibres non orientées est constitué uniquement de l'emmêleur (8, 12) tournant avec un étirage, par rapport au grand tambour (3, 9), compris entre 1 et 2, qu'entre le cylindre alimentaire (1) et le petit tambour (2) est prévu un étirage compris entre 100 et 200, et qu'entre le petit tambour (2) et le grand tambour (3, 9) existe un étirage compris entre 1 et 2.

2. Carde selon la revendication 1, caractérisée par le fait que l'étirage entre le cylindre alimentaire (1) et le petit tambour (2) est d'environ 150.

3. Carde selon l'une des revendications 1 et 2, caractérisée par le fait que l'étirage entre petit tambour (2) et premier grand tambour (3) et entre grand tambour (3, 9) et emmêleur (8, 12) est d'environ 1,1.

4. Carde selon l'une des revendications précédentes, caractérisée par le fait que le travailleur (4, 6, 10) et le débourreur (5, 7, 11) ont le même diamètre.
